# FASCICULE DE BREVET EUROPEEN

(11) **EP 4 082 866 B1**
(45) Date de publication et mention de la délivrance du brevet: **16.04.2025**
(21) Numéro de dépôt: 22170626.0
(22) Date de dépôt: 28.04.2022
(51) Int. Cl.: B61F 3/06

(54) **BOGIE POUR VÉHICULE FERROVIAIRE, VÉHICULE FERROVIAIRE COMPORTANT UN TEL BOGIE**
FAHRGESTELL FÜR SCHIENENFAHRZEUG, SCHIENENFAHRZEUG MIT EINEM SOLCHEN FAHRGESTELL
BOGIE FOR A RAILWAY VEHICLE, RAILWAY VEHICLE COMPRISING SUCH A BOGIE

(30) Priorité: 30.04.2021 FR 2104545
(43) Date de publication de la demande: 02.11.2022
(73) Titulaire: ALSTOM Holdings, 93400 Saint-Ouen-sur-Seine (FR)
(72) Inventeur: COTTIN, Fabrice, 71670 SAINT-FIRMIN (FR); LIODENOT, Frédéric, 71670 LE BREUIL (FR)
(74) Mandataire: Plasseraud IP

(56) Documents cités:
- EP-A1- 2 832 621
- BE-A- 573 042
- CH-A- 467 184
- DE-A1- 4 140 126
- RU-C1- 2 432 277

## Description

La présente invention concerne un bogie pour un véhicule ferroviaire. L'invention concerne un véhicule ferroviaire comportant au moins un tel bogie.

L'invention se rapporte plus particulièrement aux bogies comportant trois essieux motorisés (parfois nommés bogies de « type C », notamment utilisés dans des locomotives de type « Co'Co' » selon la classification de l'Union Internationale des Chemins de Fer - UIC).

On connaît des bogies comportant trois essieux et où chaque essieu est pourvu d'un moteur de traction monté sur cet essieu. Chaque bogie est connecté au châssis du véhicule par un dispositif de liaison et d'amortissement comportant notamment une bielle d'entrainement dont une extrémité est fixée à l'armature

Un tel bogie est par exemple connu du document EP2832621A1.

Un problème est que l'insertion de ce dispositif de liaison nécessite de la place, ce qui augmente la longueur du bogie au point de compliquer l'intégration du bogie dans certains véhicules ferroviaires.

C'est à ces inconvénients qu'entend plus particulièrement remédier l'invention en proposant un bogie pour véhicule ferroviaire qui soit plus compact, par exemple pour dégager de l'espace sous la caisse du véhicule ferroviaire sans allonger le bogie, notamment pour insérer plus facilement une bielle d'entrainement.

A cet effet, un aspect de l'invention concerne un bogie pour véhicule ferroviaire, comportant un châssis, un premier essieu, un deuxième essieu et un troisième essieu montés sur le châssis, chaque essieu comportant un bloc moteur monté sur l'essieu, le deuxième essieu étant positionné entre le premier essieu et le troisième essieu suivant une direction principale du bogie, dans lequel chaque essieu définit un premier côté et un deuxième côté respectifs suivant la direction principale.

Le bloc moteur du premier essieu est placé d'un premier côté de l'essieu, vers l'extérieur du bogie selon la direction principale. Le bloc moteur du deuxième essieu est placé du deuxième côté de l'essieu, vers l'extérieur du bogie selon la direction principale, et le bogie comporte une zone de réception pour connecter un dispositif d'entrainement, la zone de réception étant située entre le premier essieu et le deuxième essieu.

Grâce à l'invention, en inversant la disposition du bloc moteur du premier essieu par rapport aux autres essieux (et notamment par rapport au deuxième essieu), il est possible de libérer suffisamment de place pour permettre l'insertion du dispositif d'entrainement entre le premier essieu et le deuxième essieu. Ce gain de place provient du fait que le bloc moteur du premier essieu est tourné vers l'extérieur du bogie, au lieu d'être tourné vers le deuxième essieu comme cela est le cas dans les bogies connus. Ce gain de place permet de fournir un bogie plus compact et, in fine, de limiter l'écartement entre les bogies du véhicule.

Selon des aspects avantageux mais non obligatoires, un tel bogie peut incorporer une ou plusieurs des caractéristiques suivantes, prises isolément ou suivant toute combinaison techniquement admissible :
- le bloc moteur comporte un moteur de traction ou un motoréducteur fixé à une enveloppe montée de façon concentrique autour de l'essieu.
- le moteur de traction ou le motoréducteur est en outre fixé à un montant transversal du châssis.
- le châssis du bogie comporte deux montants longitudinaux et des montants transversaux.
- le bloc moteur est un moteur suspendu de type « canon-box »;.
- le bogie comprend le dispositif d'entrainement, le dispositif d'entrainement étant de préférence une bielle d'entraînement.
- le dispositif d'entrainement est fixé sur un montant transversal du châssis positionné entre le premier essieu et le deuxième essieu.

Selon un autre aspect, l'invention concerne un véhicule ferroviaire comportant au moins un bogie tel que précédemment défini, chacun desdits bogies étant mécaniquement couplé à un dispositif d'entrainement fixé d'une part à la zone de réception sur le châssis du bogie entre le premier essieu et le deuxième essieu dudit bogie et d'autre part à une caisse ou un châssis du véhicule ferroviaire.

Selon un autre aspect, chacun desdits bogies est orienté de telle sorte que le premier essieu de ce bogie soit disposé à l'extrémité du véhicule ferroviaire.

L'invention sera mieux comprise et d'autres avantages de celle-ci apparaîtront plus clairement à la lumière de la description qui va suivre d'un mode de réalisation d'un bogie donnée uniquement à titre d'exemple et faite en référence aux dessins annexés, dans lesquels :
[Fig 1] la figure 1 est une représentation schématique, selon une vue en coupe, d'un véhicule ferroviaire comportant un bogie conforme à l'invention ;
[Fig 2] la figure 2 est une représentation schématique d'un bogie du véhicule ferroviaire de la figure 1 ;
[Fig 3] la figure 3 est une représentation schématique d'un axe du bogie de la figure 2.

La figure 1 représente un véhicule ferroviaire 2 comportant au moins un bogie 6.

Par exemple, le véhicule 2 est une voiture ferroviaire, ou un wagon, ou une locomotive, ou tout autre véhicule ferroviaire.

Dans l'exemple illustré, le véhicule 2 comporte un châssis 4 ou une caisse 4 et deux bogies 6. Chaque bogie 6 est disposé à une extrémité du véhicule 2. De préférence, les bogies 6 sont identiques ou similaires.

La distance « L » correspond à la longueur entre les extrémités intérieures des deux bogies 6 du véhicule 2, cette distance étant mesurée selon l'axe longitudinal du véhicule 2.

Un bogie 6 est représenté plus en détail en référence à la figure 2.

Le bogie 6 comporte un châssis 10 qui, dans l'exemple illustré, comprend deux montants longitudinaux 12 et une pluralité de montants transversaux ou poutres transversales 14, qui par exemple s'étendent perpendiculairement aux montants longitudinaux 12. Par exemple, le châssis 10 est une pièce métallique formée d'un seul tenant.

Les montants longitudinaux 12 et les montants transversaux 14 délimitent ici trois logements 16 chacun configuré pour recevoir un essieu.

Le bogie 6 comporte trois essieux : un premier essieu 16a, un deuxième essieu 16b et un troisième essieu 16c, ces trois essieux étant montés sur le châssis 10.

Par exemple, le premier essieu 16a et le troisième essieu 16c sont disposés à des extrémités opposées du bogie 6. Le deuxième essieu 16b est placé entre le premier essieu 16a et le troisième essieu 16c.

Le bogie 6 comporte en outre une zone de réception pour connecter un dispositif d'entrainement tel qu'une bielle d'entrainement 18.

La zone de réception est située entre le premier essieu et le deuxième essieu. Le dispositif d'entrainement 18 est connectée au véhicule 2, par exemple directement connecté au châssis 4 ou à la caisse 4 du véhicule 2. En pratique, le dispositif d'entraînement 18 peut faire partie d'un dispositif de liaison et d'amortissement associé au bogie 6.

Comme illustré sur les figures 2 et 3, chaque essieu 16 comporte un bloc moteur 20 monté sur chaque essieu. En d'autres termes, chaque essieu est motorisé.

Le bloc moteur 20 est configuré pour entraîner en rotation les roues 22 de l'essieu, en vue d'entraîner le véhicule 2 en mouvement le long d'une voie ferrée.

Par exemple, le bloc moteur 20 est un moteur suspendu de type « canon-box ».

Dans l'exemple illustré, le bloc moteur 20 comporte un moteur de traction 26 par exemple fixé à une enveloppe 24 (ou carter) montée autour de l'essieu, l'enveloppe 24 pouvant être montée concentriquement avec l'essieu.

L'axe géométrique X20 représente de façon schématique la direction de l'essieu 16.

Le moteur de traction 26 est couplé à un dispositif de transmission 28, tel qu'un réducteur. Par exemple, le dispositif de transmission 28 peut comporter un ou plusieurs engrenages.

Le moteur de traction 26 et le dispositif de transmission 28 peuvent être groupés au sein d'un même groupe motoréducteur, par exemple à l'intérieur d'un même carter.

Le dispositif de transmission 28 est ici monté autour de l'essieu, par exemple concentriquement avec l'axe X20.

Par exemple, le dispositif de transmission 28 peut être placé près d'une extrémité de l'essieu, entre une roue 22 et le carter du moteur de traction 24. Autrement dit, le dispositif de transmission 28 est décentré par rapport au centre de l'essieu, et se trouve placé vers un côté de l'essieu.

Préférentiellement, le moteur de traction 26 ou le motoréducteur 26 peut en outre être fixé à un montant transversal 14 du châssis. Cette fixation est de préférence réalisée par une bielle anti-enroulement pour éviter la rotation du groupe motoréducteur autour de l'essieu.

Selon un aspect de l'invention, le bloc moteur 20 du premier essieu 16a est placé d'un premier côté de l'essieu, vers l'extérieur du bogie, le bloc moteur 20 du troisième essieu 16c est placé d'un deuxième côté de l'essieu, vers l'extérieur du bogie, et le bloc moteur 20 du deuxième essieu 16b est orienté de la même façon que le troisième essieu.

En d'autres termes, le premier essieu 16a est retourné par rapport au deuxième essieu (par exemple monté avec une symétrie inversée par rapport au deuxième essieu 16b).

Plus généralement le bloc moteur du deuxième essieu 16b est placé d'un deuxième côté de l'essieu, vers l'extérieur du bogie, tandis que le bloc moteur du premier essieu 16a est placé d'un premier côté de l'essieu, vers l'extérieur du bogie, le bloc moteur du troisième essieu pouvant être placé indifféremment d'un premier ou d'un deuxième côté de l'essieu.

De plus, comme visible sur la figure 2, le dispositif de transmission 28 du premier essieu 16a est ici placé du côté opposé par rapport au dispositif de transmission 28 du deuxième essieu 16b.

Grâce à l'invention, en inversant la disposition du premier essieu 16a par rapport aux autres essieux du bogie et notamment par rapport au deuxième essieu 16b, il est possible de libérer suffisamment de place entre le premier essieu 16 et le deuxième essieu 16b pour permettre l'insertion du dispositif d'entrainement 18 entre le premier essieu et le deuxième essieu.

Au contraire, si le premier essieu était disposé de la même façon que le deuxième essieu, il n'y aurait pas assez de place pour insérer le dispositif d'entrainement 18.

Le châssis du véhicule devrait alors être rallongé pour permettre d'accommoder le dispositif d'entrainement, ou alors l'espacement L entre les deux bogies devrait être raccourci, ce qui empêcherait de loger des équipements techniques sous la caisse entre les bogies.

Aussi, attacher le dispositif d'entraînement 18 entre le premier essieu et le deuxième essieu, plutôt que de la connecter à une extrémité du bogie, permet de conserver une longueur suffisante entre les deux bogies 6, ce qui permet de disposer de suffisamment de place pour loger des équipements, notamment des équipements de traction, sous le châssis 4.

Dans cet exemple donné à des fins d'illustration, la longueur entre les essieux d'extrémité du véhicule 2 (c'est-à-dire, entre les premiers essieux 16a des deux bogies 6) est égale à 16,82 mètres. L'écartement entre deux essieux consécutifs d'un même bogie est égal à 2 mètres. La longueur L disponible entre les deux bogies 6 est égale à 6,3 mètres.

Par comparaison, augmenter la longueur de chaque bogie 6 sans changer l'orientation du premier essieu 16a ne permet de disposer que d'une longueur utile de 5,8 mètres entre les deux bogies 6. Et, attacher le dispositif d'entraînement en extrémité de bogie sans allonger le bogie ne permet de disposer que d'une longueur utile de 4,5 mètres entre les deux bogies 6.

De plus, ne pas augmenter la distance entre le premier essieu et le deuxième essieu du bogie 6 est avantageux car cela améliore le comportement dynamique du véhicule 2, par exemple en procurant une meilleure inscription en courbe, et en réduisant l'effort exercé sur la voie ferrée.

De préférence, comme visible sur la figure 1, chacun des deux bogies 6 du véhicule 2 est disposé de telle sorte que le premier essieu 16a de chaque bogie 6 soit orienté vers l'extrémité correspondante du véhicule 2.

Par exemple, le bloc moteur 20 du premier essieu 16a du bogie avant est tourné vers l'avant de la voiture 2, et le bloc moteur 20 du deuxième essieu 16b du bogie avant est tourné vers l'arrière de la voiture 2.

Chacun des deux bogies 6 du véhicule 2 est mécaniquement couplé à un dispositif d'entrainement 18 fixée à une zone de réception sur le châssis du bogie entre le premier essieu 16a et le deuxième essieu 16b dudit bogie.

De nombreux autres modes de réalisation sont possibles.

Les modes de réalisation et les variantes envisagés ci-dessus peuvent être combinés entre eux pour créer de nouveaux modes de réalisation sans sortir du cadre des revendications.

## Revendications

1. Bogie (6) pour véhicule ferroviaire (2), comportant un châssis (10), un premier essieu (16a), un deuxième essieu (16b) et un troisième essieu (16c) montés sur le châssis, chaque essieu comportant un bloc moteur (20) monté sur l'essieu, le deuxième essieu étant positionné entre le premier essieu et le troisième essieu (16a, 16c) suivant une direction principale du bogie, dans lequel chaque essieu définit un premier côté et un deuxième côté respectifs suivant la direction principale, le bloc moteur du premier essieu étant placé du premier côté du premier essieu, vers l'extérieur du bogie selon la direction principale et le bloc moteur du deuxième essieu étant placé du deuxième côté du deuxième essieu, vers le troisième essieu selon la direction principale, en étant retourné par rapport au premier moteur, et dans lequel le bogie comporte une zone de réception pour connecter un dispositif d'entrainement (18), la zone de réception étant située entre le premier essieu et le deuxième essieu.

2. Bogie selon la revendication 1, dans lequel chaque bloc moteur comporte un moteur de traction ou un motoréducteur (26) fixé à une enveloppe (24) montée de façon concentrique autour de l'essieu correspondant.

3. Bogie selon la revendication précédente, dans lequel le moteur de traction ou le motoréducteur (26) est en outre fixé à un montant transversal (14) du châssis.

4. Bogie selon l'une quelconque des revendications précédentes, dans lequel le châssis (10) du bogie comporte deux montants longitudinaux (12) et des montants transversaux (14).

5. Bogie selon l'une quelconque des revendications précédentes, dans lequel chaque bloc moteur est un moteur suspendu de type « canon-box ».

6. Bogie selon l'une quelconque des revendications précédentes, dans lequel le bogie comprend le dispositif d'entrainement, le dispositif d'entrainement étant de préférence une bielle d'entrainement.

7. Bogie selon la revendication précédente, dans lequel le dispositif d'entrainement est fixé sur un montant transversal du châssis positionné entre le premier et le deuxième essieux.

8. Véhicule ferroviaire (2) comportant au moins un bogie (6) selon l'une quelconque des revendications précédentes, le ou chaque bogie (6) étant mécaniquement couplé à un dispositif d'entrainement (18) fixé d'une part à la zone de réception sur le châssis du bogie entre le premier essieu (16a) et le deuxième essieu (16b) dudit bogie et d'autre part à une caisse ou un châssis du véhicule ferroviaire.

9. Véhicule ferroviaire (2) selon la revendication précédente, dans lequel chacun desdits bogies (6) est orienté de telle sorte que le premier essieu (16a) de ce bogie soit disposé à l'extrémité du véhicule ferroviaire.

## Patentansprüche

1. Fahrgestell (6) für ein Schienenfahrzeug (2), mit einem Rahmen (10), einer ersten Achse (16a), einer zweiten Achse (16b) und einer dritten Achse (16c), die an dem Rahmen angebracht sind, wobei jede Achse einen an der Achse angebrachten Motorblock (20) aufweist, wobei die zweite Achse zwischen der ersten und der dritten Achse (16a, 16c) entlang einer Hauptrichtung des Fahrgestells positioniert ist, wobei jede Achse eine jeweilige erste Seite und eine jeweilige zweite Seite entlang der Hauptrichtung definiert, wobei der Motorblock der ersten Achse auf der ersten Seite der ersten Achse in Richtung der Außenseite des Fahrgestells entlang der Hauptrichtung platziert ist und der Motorblock der zweiten Achse auf der zweiten Seite der zweiten Achse in Richtung der dritten Achse entlang der Hauptrichtung platziert ist, wobei er in Bezug auf den ersten Motor umgedreht ist, und wobei das Fahrgestell einen Aufnahmebereich zum Verbinden einer Antriebsvorrichtung (18) aufweist, wobei der Aufnahmebereich zwischen der ersten Achse und der zweiten Achse gelegen ist.

2. Fahrgestell nach Anspruch 1, wobei jeder Motorblock einen Fahrmotor oder Getriebemotor (26) umfasst, der an einem Gehäuse (24) befestigt ist, das konzentrisch um die entsprechende Achse herum angebracht ist.

3. Fahrgestell nach dem vorhergehenden Anspruch, wobei der Fahrmotor oder der Getriebemotor (26) außerdem an einer Querstrebe (14) des Rahmens befestigt ist.

4. Fahrgestell nach einem der vorhergehenden Ansprüche, wobei der Rahmen (10) des Fahrgestells zwei Längsstreben (12) und Querstreben (14) umfasst.

5. Fahrgestell nach einem der vorhergehenden Ansprüche, wobei jeder Motorblock ein hängender Motor vom Typ "Kanonen-Box" ist.

6. Fahrgestell nach einem der vorhergehenden Ansprüche, wobei das Fahrgestell die Antriebsvorrichtung umfasst, wobei die Antriebsvorrichtung vorzugsweise eine Antriebsstange ist.

7. Fahrgestell nach dem vorhergehenden Anspruch, wobei die Antriebsvorrichtung an einer Querstrebe des Rahmens befestigt ist, die zwischen der ersten und der zweiten Achse positioniert ist.

8. Schienenfahrzeug (2) mit mindestens einem Fahrgestell (6) nach einem der vorhergehenden Ansprüche, wobei das oder jedes Fahrgestell (6) mechanisch mit einer Antriebsvorrichtung (18) gekoppelt ist, die einerseits an dem Aufnahmebereich auf dem Rahmen des Fahrgestells zwischen der ersten Achse (16a) und der zweiten Achse (16b) des Fahrgestells und andererseits an einem Wagenkasten oder einem Rahmen des Schienenfahrzeugs befestigt ist.

9. Schienenfahrzeug (2) nach dem vorhergehenden Anspruch, wobei jedes der Fahrgestelle (6) so ausgerichtet ist, dass die erste Achse (16a) dieses Fahrgestells am Ende des Schienenfahrzeugs angeordnet ist.

## Claims

1. Bogie (6) for a railway vehicle (2), including a base frame (10), a first axle (16a), a second axle (16b) and a third axle (16c) mounted on the base frame, each axle including an engine block (20) mounted on the axle, the second axle being positioned between the first axle and the third axle (16a, 16c) according to a main direction of the bogie, wherein each axle defines a respective first side and a second side according to the main direction, the engine block of the first axle being placed on the first side of the first axle, towards the outside of the bogie according to the main direction and the engine block of the second axle being placed on the second side of the second axle, towards the third axle according to the main direction, being turned with respect to the first engine, and wherein the bogie includes a receiving area for connecting a drive device (18), the receiving area being located between the first axle and the second axle.

2. Bogie according to claim 1, wherein each engine block includes a traction engine or a geared engine (26) fixed to a casing (24) mounted concentrically around the corresponding axle.

3. Bogie according to the preceding claim, wherein the traction engine or the geared engine (26) is further fixed to a cross member (14) of the base frame.

4. Bogie according to any one of the preceding claims, wherein the base frame (10) of the bogie includes two longitudinal members (12) and cross members (14).

5. Bogie according to any one of the preceding claims, wherein each engine block is a "canon-box" -type suspended engine.

6. Bogie according to any one of the preceding claims, wherein the bogie comprises the drive device, the drive device preferably being a drive rod.

7. Bogie according to the preceding claim, wherein the drive device is fixed to a cross member of the base frame positioned between the first and second axles.

8. Railway vehicle (2) including at least one bogie (6) according to any one of the preceding claims, the bogie or each bogie (6) being mechanically coupled to a drive device (18) fixed on the one hand to the receiving area on the base frame of the bogie between the first axle (16a) and the second axle (16b) of said bogie and on the other hand to a body or a base frame of the railway vehicle.

9. Railway vehicle (2) according to the preceding claim, wherein each of said bogies (6) is oriented such that the first axle (16a) of said bogie is disposed at the end of the railway vehicle.
